# EUROPÄISCHE PATENTSCHRIFT

(11) **EP 1 010 959 B1**
(45) Veröffentlichungstag und Bekanntmachung des Hinweises auf die Patenterteilung: **16.03.2005**
(21) Anmeldenummer: 99122120.1
(22) Anmeldetag: 05.11.1999
(51) Int. Cl.: F26B 13/10

(54) **Verfahren und Vorrichtung zum Wärmebehandeln einer durchlaufenden Warenbahn durch Aufblasen von Dampf**
Process and apparatus for the heat treatment of a running web by blowing with vapour
Procédé et dispositif de traitement thermique d'une bande en déplacement continu par soufflage de vapeur

(30) Priorität: 19.12.1998 DE 19858839
(43) Veröffentlichungstag der Anmeldung: 21.06.2000
(73) Patentinhaber: Moenus Textilmaschinen GmbH, 07552 Gera (DE)
(72) Erfinder: Voth, Marc-Aurel, 21075 Hamburg (DE)
(74) Vertreter: Frese-Göddeke, Beate, Dr.

(56) Entgegenhaltungen:
- EP-A- 0 154 537
- DE-A- 1 460 574
- DE-A- 2 727 971
- DE-A- 4 226 107
- DE-A- 19 546 344
- FR-A- 2 492 075
- FR-A- 2 630 532
- GB-A- 2 079 913
- US-A- 3 577 653
- US-A- 4 894 009
- US-A- 5 054 212

## Beschreibung

Die Erfindung betrifft ein Verfahren zum Wärmebehandeln einer Warenbahn durch Aufblasen von Dampf gemäß dem Oberbegriff des Anspruchs 1 und eine entsprechende Vorrichtung gemäß dem Oberbegriff des Anspruchs 9.

Bei einem Verfahren zum Wärmebehandeln einer durchlaufenden Warenbahn wird der Dampf im Umluftverfahren durch Düsenkästen auf die Warenbahn aufgeblasen und nach Erwärmung erneut zugeführt. Eine dazu geeignete Vorrichtung, im folgenden Dampftrockner genannt, weist ein dampfdichtes Gehäuse mit einem Einlauf- und einem Auslaufschlitz und eine Transportvorrichtung für die Warenbahn auf. Häufig sind mehrere Behandlungsfelder hinteinander angeordnet, wobei jedes Feld mit einer Vorrichtung zu Zufuhr von Dampf im Umluftverfahren versehen ist.

Die Wärmebehandlung kann eine Trocknung, eine Trocknung mit einer Fixierung oder eine reine Fixierung umfassen. Dabei können alle Felder des Dampftrockners, oder nur einige der Felder, mit Dampf betrieben werden. Die zu behandelnden, durchlaufenden Warenbahnen sind bevorzugt Textilbahnen. Es können auch Papier- oder Folienbahnen oder dergleichen sein. Die Warenbahnen werden durch eine Transportvorrichtung, zum Beispiel mit Spannketten, mit einem Rollengang oder mit einem Siebband, durch den Dampftrockner gefördert. Die Tranportvorrichtung kann auch mit Luftkissendüsen versehende Düsenkästen zur freischwebenden Führung der Warenbahn aufweisen.

Die Vorteile einer Wärmbehandlung, insbesondere einer Trocknung mit reinem Heißdampf, wie die besondere Wirtschaftlichkeit und die Qualitätsverbesserung, sind bereits in dem Buch "Trockner und Trocknungsverfahren" von K. Kröll, Springerverlag 1959 beschrieben. Diese Vorteile in der Praxis zu nutzen, stößt auf die Schwierigkeit, einen Heißdampftrockner so dicht zu bauen, daß keine Luft eindringt. Kritische Stellen, an denen erfahrungsgemäß Leckströme auftreten können, sind die Ein- und Auslaufschlitze sowie alle anderen Öffnungen zum Beispiel für Leitungen, Wellen oder Türen.

Bei einer aus der DE 195 46 344 bekannten gattungsgemäßen Vorrichtung und einem entsprechenden Verfahren wird das Eindringen von Luft weitgehend unterdrückt, indem alle kritischen Stellen in den Boden des Gehäuses verlegt sind und beiderseits des Einlaufschlitzes und des Auslaufschlitzes in das Gehäuse ragende Saugkästen angeordnet sind. Der Dampf erzeugt im gesamten Innenraum des Gehäuses einen Überdruck, der in der Nähe des Bodens besonders hoch ist. Auch in den Bereichen, die saugseitig mit Gebläsen in Verbindung stehen stellt sich relativ zur Atmosphäre ein geringer Überdruck ein. Überschußdampf entweicht durch den Einlaufschlitz und den Auslaufschlitz und wird durch die Saugkästen abgezogen.

Problematisch ist, daß die durch den Einlaufschlitz geförderte Warenbahn wesentlich kälter ist, als der Dampf im Innenraum des Gehäuses. Dadurch kann es zu einer unerwünschten Kondensation des Dampfes im Eingangsbereich kommen.

Aus der DE 27 27 971 ist eine Vorrichtung zum thermischen Behandeln einer kontinuierlich bewegten Warenbahn bekannt, bei der zur Reduzierung des Eintritts von Raumluft in eine Behandlungskammer auf der Außenseite von in einer Wand der Behandlungskammer vorgesehenen Warenbahnein- und austrittsöffnungen je ein Düsensystem als Dichtung vorgesehen ist. Ein Düsensystem enthält ein der Kammeröffnung benachbartes erstes Düsenpaar, das mit einer an Unterdruck liegenden Stelle der Behandlungskammer verbunden ist, sowie ein hierauf folgendes zweites Düsenpaar, das mit der Druckseite eines saugseitig an Atmosphäre angeschlossenen Ventilators verbunden ist.

Die Anordnung eines aus der DE-A 27 27 971 bekannten Düsensystem in einem Dampftrockner vorzusehen, ist schon deshalb nicht möglich, weil im Dampftrockner mit Überdruck gearbeitet werden soll. Insbesondere würden Stellen im Innem eines Dampftrockners mit Unterdruck die Gefahr von Leckströmen erhöhen. Durch die Verbindung eines ersten Düsenpaars mit einer an Unterdruck liegenden Stelle im Dampftrockner würde Luft, die über den Ventilator aus der Atmosphäre angesaugt und im zweiten Düsenpaar zugeführt wird, in den Dampftrockner gelangen. Ein Eindringen von Raumluft könnte daher nicht sicher verhindert werden. Nachteilig ist auch, daß die durch die Warenbahneintrittöffnung geförderte, kühle Warenbahn ebenfalls eine unerwünschte Kondensation des Dampfes verursachen würde.

Eine weitere Trocknungsanlage, und zwar für Papierbahnen, ist aus der DE-A 42 26 107 bekannt. Diese Trocknungsanlage weist einen Trockner mit zusätzlichen Düsenkästen beiderseits des Eintritts- und des Austrittsschlitzes auf. Zu den Düsenkästen sind Zuleitungen für vorgewärmte Behandlungsluft geführt. Die Düsenkästen sind mit Düsenöffnungen versehen, deren Blasrichtung spitzwinklig zur Bahnführungsebene auf den Eintrittsspalt gerichtet ist. Dazu sind die Düsenkästen im Schnitt sägezahnförmig profiliert. Das Eindringen von kalter Umgebungsluft durch den Eintrittsschlitz soll sich durch eine passende Abstimmung zwischen Austrittsgeschwindigkeit der Blasstrahlen und dem im Innern des Trockners bestehenden Unterdruck unterbinden lassen. Der Unterdruck verhindert das Entweichen von beim Trocknen flüchtig werdenden Lösemitteln. Im Gegensatz dazu soll ein Dampftrockner im Überdruck betrieben werden. Daher kann das aus der DE-A 42 26 107 bekannte Verfahren, das eine Vorwärmung der Warenbahn und eine Unterbindung des Eindringens von kalter Umgebungsluft ermöglicht, nicht für einen Dampftrockner angewandt werden. Nachteilig ist insbesondere, daß in jedem Fall vorgewärmte Behandlungsluft in den Trockner eindringt. In einen Dampftrockner sollte überhaupt keine Luft eindringen.

Eine sich von den Vorrichtungen zur Wärmebehandlung durchlaufender Bahnen unterscheidende Wärmebehandlungsvorrichtungi, nämlich ein Hängeschleifendämpfer, bei dem die Warenbahn mittels an einer umlaufenden Kette befestigten Tragstäben in frei hängenden Schleifen durch die Behandlung geführt wird, ist aus der DE 29 51 299 bekannt. Dieser Hängeschleifendämpfer ist an seinem im Boden befindlichen Einführschlitz mit einer Luft- bzw. Dampfschleuse versehen. Über den Aufbau und das Betreiben der Schleuse sind keine Angaben gemacht. Im Gegensatz zu einem gattungsgemäßen Dampftrockner, bei dem der Dampf auf eine kontinuierlich bewegte Warenbahn aufgeblasen und ständig umgewälzt wird, ist die Dampfströmung und auch die Warenbahngeschwindigkeit in einem Hängeschleifendämpfer wesentlich geringer, d.h. auch die Anforderungen an eine Schleuse sind geringer.

Aufgabe der Erfindung ist, ein gattungsgemäßes Verfahren zum Wärmebehandeln einer durchlaufenden Warenbahn durch Aufblasen von Dampf gemäß dem Oberbegriff des Anspruchs 1 und eine entsprechende gattungsgemäße Vorrichtung gemäß dem Oberbegriff des Anspruchs 9 so weiterzuentwickeln, daß möglichst keine Luft, weder Luft mit Umgebungstemperaturnoch erwärmte Luft, in das Innere der Vorrichtung eindringt. Außerdem sollte eine Kondensation des Dampfes im Eingangsbereich an der Warenbahn vermieden werden.

Die Aufgabe wird durch die Merkmale der Ansprüche 1 und 9 gelöst.

Erfindungsgemäß wird zusätzlich Dampf in einer Schleuse vor dem Einlaufschlitz des Gehäuses auf die Warenbahn aufgeblasen **und hinter dem Aufblasen von Dampf Gas, und zwar aufgeblasener Dampf und Dampf aus dem Inneren des Gehäuses, abgesaug**t. Durch den Dampf wird die die Warenbahn umgebende Luft verdrängt, wodurch ein Eindringen von Luft in das Innere des Gehäuses verhindert wird. **Das Absaugen des Gases, d. h. des Dampfes, vergrößert die Sicherheit, dass keine Luft in das Innere des Dampftrockners eindringt. Ein Absaugen des Dampfes hinter der Dampfzufuhr ermöglicht ein Aufblasen von Dampf mit höherem Druck**. Außerdem wird die Warenbahn durch den aufgeblasenen Dampf durch die große Wärmekapazität des Dampfes mit hoher Effizienz aufgewärmt. Dies reduziert die Gefahr einer Kondensatbildung im Eingangsbereichs im Innern des Gehäuses weiter.

Eine Dampfgeschwindigkeit von 20 bis 40 m/s gemäß Anspruch 2 stellt sicher, daß der auf die Warenbahn auftreffende Dampf die Luftgrenzschicht verdrängt und der Eintritt von Luft in das Gehäuse vermieden wird.

Im Gegensatz zu dem aus der DE 195 46 344 bekannten Verfahren, bei dem die Warenbahn durch den Boden in das Gehäuse hinein und aus dem Gehäuse hinausgeführt wird, ermöglicht das erfindungsgemäße Aufblasen von Dampf in der Schleuse eine horizontale Führung der Warenbahn gemäß Anspruch 3. Dabei wird die Warenbahn in einer im wesentlichen horizontalen Ebene durch den Einlaufschlitz, das Gehäuse und den Auslaufschlitz hindurch gefördert. Eine horizontale Warenbahnführung vereinfacht die Transportvorrichtung und verbessert die Zugangsmöglichkeit der Warenbahn am Eintritt in das Gehäuse und an ihrem Austritt. Eventuelle Ungleichmäßigkeiten auf der Warenbahn, die durch ihre Umlenkung beim Ein- und Austritt durch den Boden entstehen können, werden vermieden.

Vorteilhafterweise wird gemäß Anspruch 4 ein Teil des Abdampfes in der Schleuse zuzuführen. Dies erspart eine zusätzliche Dampfquelle.

Abdampf, der gemäß Anspruch 5 aus dem vorderen Bereich der Vorrichtung entnommen wird, ist nicht oder wesentlich weniger mit Ölen der Präparationsmittel kontaminiert als solcher aus dem hinteren Bereich der Vorrichtung.

Gemäß Anspruch 6 wird in der Schleuse vor dem Aufblasen von Dampf erwärmte Luft auf die Warenbahn aufgeblasen. Dies führt zu einer Vorerwärmung der Warenbahn und verhindert die Berührung von aus der Schleuse austretenden Dampfes mit kalter Umgebungsluft, was zu einer Kondensation des Dampfes führen würde.

Gemäß Anspruch 7 kann vor dem Aufblasen von Dampf ggf. nach dem Aufblasen von erwärmter Luft und hinter dem Aufblasen von Dampf in der Schleuse Gas abgesaugt werden. Das Absaugen des Gases, d. h. der ggf. erwärmten Luft oder des Dampfes vergrößert die Sicherheit **weiter**, daß keine Luft in das Innere des Dampftrockners eindringt.

Gemäß Anspruch 8 wird in der Schleuse bevorzugt zunächst erwärmte Luft, dahinter Dampf aufgeblasen und anschließend der Dampf abgesaugt. Dabei kann der in der Schleuse zugeführte Dampf mit einem Druck, der dem im Innern des Dampftrockners entspricht, zugeführt werden.

Eine Vorrichtung gemäß Anspruch 9 ist zur Durchführung eines Verfahrens nach Anspruch 1, eine Vorrichtung gemäß Anspruch 10 zur Durchführung eines Verfahrens nach Anspruch 3, eine Vorrichtung gemäß Anspruch 11 zur Durchführung eines Verfahrens nach Anspruch 4, eine Vorrichtung gemäß Anspruch 12 zur Durchführung eines Verfahrens nach Anspruch 5, eine Vorrichtung gemäß Anspruch 13 zur Durchführung eines Verfahrens nach Anspruch 6, eine Vorrichtung gemäß Anspruch 14 zur Durchführung eines Verfahrens nach Anspruch 7 und eine Vorrichtung gemäß Anspruch 15 zur Durchführung eines Verfahren nach Anspruch 8, besonders gut geeignet.

Schlitzdüsen gemäß Anspruch 16 ermöglichen einen besonders intensiven Kontakt des Dampfes bzw. der erwärmten Luft mit der Warenbahn und einen guten Wärmeübergang.

Die Erfindung wird anhand eines in der Zeichnung schematisch dargestellten Beispiels weiter erläutert.

Figur 1 zeigt die schematische Darstellung einer Seitenansicht der ersten drei Felder eines erfindungsgemäßen Dampftrockners mit einer Schleuse und die mit der Schleuse verbundenen Leitungen.

Die Schleuse ist in einer vergrößerten Darstellung in Figur 2 anhand eines Längsschnitt und in Figur 3 anhand eines Querschnitts gemäß der Linie AA der Figur 2 zu sehen.

Eine erfindungsgemäße Vorrichtung, mit anderen Worten ein erfindungsgemäßer Dampftrockner, weist ein dampfdichtes, wärmeisoliertes Gehäuse 1 mit einem Einlaufschlitz 2 und einem in Figur 1 nicht dargestellten Auslaufschlitz und eine ebenfalls in Figur 1 nicht dargestellte Transportvorrichtung für eine in Transportrichtung 3 durch den Dampftrockner laufende Warenbahn 4 auf. Es sind mehrere, zum Beispiel sechs Felder, von denen in Figur 1 drei zu sehen sind, hintereinander angeordnet. Mindestens ein Feld ist ein Dampffeld 5 mit einer Vorrichtung zum Führen von Dampf im Umluftverfahren mit einem, gestrichelt eingezeichneten, Umluftventilator 6 und einer nicht dargestellten Heizeinrichtung und mit Düsenkästen 7 mit auf die Warenbahn 4 zielenden Düsenöffnungen.

Eines oder mehrere der übrigen Felder können Luftfelder mit einer Vorrichtung zum Führen von zumeist erhitzter Luft im Umluftverfahren ebenfalls mit einem Umluftventilator und mit Düsenkästen mit auf die Warenbahn zielenden Düsenöffnungen sein.

In diesem Beispiel sind alle sechs Felder Dampffelder 5, in denen jeweils mehrere, zum Beispiel zwei, oberhalb und unterhalb der Warenbahn 4, sich quer über die Warenbahn 4 erstreckende Düsenkästen 7 angeordnet sind. Von jedem Dampffeld 5 geht eine Dampfabzugleitung 8 aus, wobei die Dampfabzugleitungen 8 der hinteren Feldern in eine Sammelleitung 9 münden. Die Sammelleitung 9 führt zu einem Abzugventilator 10.

Der Einlaufschlitz 2 ist an einer Vorderwand 11 des Gehäuses 1 und der Austrittsschlitz an einer Hinterwand des Gehäuses 1 angebracht. Die Transportvorrichtung bildet im Innern des Gehäuses 1 für die Warenbahn 4 eine horizontale Transportebene, auf der der Einlaufschlitz 2 und der Auslaufschlitz angeordnet ist; d. h. sie ist so ausgebildet, daß die Warenbahn 4 durch den Einlaufschlitz 2, durch das Gehäuse 1 und durch den Auslaufschlitz auf der horizontalen Transportebene geführt ist. Beispielsweise sind bei einer Transportvorrichtung mit Spannkette die durch den Einlaufschlitz, durch das Gehäuse und durch den Auslaufschlitz verlaufenden Spannketten auf einer horizontalen Ebenen angeordnet. Die Transportvorrichtung kann auch einen Rollengang oder ein Siebband aufweisen. Sie kann auch Mittel zum Freischweben der Warenbahn, wie Düsenkästen mit Luftkissendüsen, aufweisen.

Vor dem Einlaufschlitz 1 ist eine Schleuse mit mindestens einer Dampfkammer 12 mit Düsenkästen 13 angeordnet. In diesem Beispiel weist die Schleuse ein dampfdichtes, wärmeisoliertes Gehäuse 14, das in drei in Transportrichtung 3 hintereinander angeordnete Kammern, nämlich eine Luftkammer 15, die Dampfkammer 12 und eine Absaugkammer 16 unterteilt ist, auf.

An die Dampfkammer 12 ist eine mit einer Dampfabzugleitung 8 eines vorderen Dampffeldes 5, hier des ersten Feldes, verbundene Dampfzuleitung 17 angeschlossen.

Eine an eine Dampfabzugleitung 8 eines anderen Dampffeldes 5, hier des zweiten Feldes, angeschlossene Dampfzuleitung 18 führt durch einen Wärmetauscher 19, durch den auch eine Luftleitung 20 führt, die von einem mit seiner Saugseite zur Atmosphäre außerhalb des Dampftrockners offenen Ventilator 21 ausgeht und hinter dem Wärmetauscher 19 an die Luftkammer 15 der Schleuse angeschlossen ist.

An die Absaugkammer 16 ist eine Absaugleitung 22, die zu einem nicht dargestellten Ventilator führt, angeschlossen.

Die Kammern 15, 12 und 16 der Schleuse weisen Düsenkästen auf. In diesem Beispiel ist in jeder Kammer je ein, sich über die gesamte Warenbahnbreite erstreckender Düsenkasten 23, 13, 24 spiegelbildlich oberhalb und unterhalb der Führungsebene der Warenbahn 4 angeordnet. Die Düsenkästen 23, 13, 24 werden durch das Gehäuse 14 der Schleuse, je zwei Zwischenwände 25, 26 und ihre Bodenbleche 27, 28, 29 gebildet. An ihren Seitenwänden sind Öffnungen 30 31, 32 vorgesehen sind. Die Öffnungen 30 31, 32 der beiden gegenüberliegenden Düsenkästen 23, 13, 24 einer Kammer 15, 12, 16 sind jeweils, zum Beispiel durch eine nicht dargestellte Leitung, miteinander verbunden. In die jeweilige Leitung können die an die Kammern 15, 12, 16 angeschlossenen Leitungen, nämlich die Luftleitung 21, die Dampfzuleitung 17 und Absaugleitung 22 münden.

Die Düsenkästen 23 und 13 der Luftkammer 15 und der Dampfkammer 12 weisen an den Bodenblechen 27, 28 befestigte Schlitzdüsen 33, 34 auf, wobei die Schlitzdüsen 34 der Düsenkästen 13 der Dampfkammer 12 schräg, entgegen der Transportrichtung 3 auf die Warenbahn 4 gerichtet sind. Das Bodenblech 29 der Absaugkammer 16 weist Ansaugöffnungen 35, beispielsweise runde Bohrungen, auf. Das Bodenblech 29 kann perforiert sein.

Die Schlitzdüsen 33, 34 weisen jeweils zwei Seitenbleche 35, 36 und ihre Schlitze unterteilende Leitbleche 37 auf. Die Seitenbleiche 35, 36 erstrecken sich über eine Breite, die mindestens der maximalen Breite der Warenbahn 4 entspricht; d. h. üblicherweise über die gesamte Länge der Düsenkästen 23 und 13. Die Leitbleche 37 sind parallel zur Transportrichtung 3 angeordnet und unterteilen die Schlitze in gleich große Strömungsöffnungen. Sie dienen der Vergleichmäßigung der Strömung der Luft und des Dampfes auf die Warenbahn 4.

Die Schleuse mit den drei Kammern 15, 12 und 16 erstreckt sich über die gesamte Warenbahnbreite; ihre Länge beträgt etwa 1 m und ihre gesamte Höhe etwa 0,8 m.

Bei einem erfindungsgemäßen Verfahren zum Trocknen wird der Dampf in den Dampffeldern 5 im Umluftverfahren geführt, wobei auf die durchlaufende Warenbahn 4 durch die auf die Warenbahn 4 gerichteten Düsenöffnungen der Düsenkästen 7 Dampf aufgeblasen und der Dampf nach Kontakt mit der Warenbahn 4 als Abdampf mit Hilfe des Umluftventilators abgeführt, durch die Heizeinrichtung wieder auf die gewünschte Temperatur erwärmt und erneut zugeführt wird. Der Dampf wird nach einer Anfahrphase, in der der Heißdampf von außen zugeführt wird, ständig durch Trocknung der Warenbahn 4 erzeugt. Dabei wird im Innenraum des Gehäuses 1 vor dem Einlaufschlitz 2 und vor dem Auslaufschlitz ein Überdruck aufrechterhalten.

Ein Teil des Dampfes wird nach dem Kontakt mit der Warenbahn 4 als Abdampf durch die Dampfabzugleitungen 8 abgezogen. Durch Steuerung der Menge des abgezogenen Abdampfes kann die aus dem Einlaufschlitz und aus dem Auslaufschlitz ausgetretene Dampfmenge auf bestimmten Werten gehalten werden.

In der Schleuse vor dem Einlaufschlitz 2 wird in der Dampfkammer 12 gleichmäßig durch die Schlitzdüsen 34 Dampf auf die Warenbahn 3 aufgeblasen. Dieser Dampf ist ein Teilstrom des nach dem Kontakt mit der Warenbahn 4 als Abdampf aus den Dampffeldern 5 abgezogenen Abdampfes, und zwar ein Teilstrom des aus dem ersten Dampffeld 5 abgezogenen und über die Dampfzuleitung 17 zugeführten Abdampfes.

In der Schleuse wird vor der Zufuhr von Dampf in der vorgelagerten Luftkammer 15 auf die Warenbahn 4 gleichmäßig durch die Schlitzdüsen 33 erwärmte Luft aufgeblasen. Die erwärmte Luft wird durch Erwärmen von Frischluft in dem mit Abdampf des zweiten Dampffeldes 5 gespeisten Wärmetauscher 19 erzeugt.

Anschließend an die Zufuhr von erwärmter Luft und die Zufuhr von Dampf wird in der Absaugkammer 16 der Schleuse vor dem Einlaufschlitz 2 Dampf aus der Dampfkammer 12 und Dampf aus dem Inneren der Gehäuses 1 in die Absaugkammer 16 abgesaugt.

Dampf kann in der Dampfkammer 12 mit dem Druck der um 0,2 bar, zum Beispiel 0,5 bar, über den Druck in der Vorrichtung liegt, aufgeblasen werden.

### Bezugszeichenliste:

- 1: Gehäuse
- 2: Einlaufschlitz
- 3: Transportrichtung
- 4: Warenbahn
- 5: Dampffeld
- 6: Umluftventilator
- 7: Düsenkasten
- 8: Dampfabzugleitung
- 9: Sammelleitung
- 10: Abzugventilator
- 11: Vorderwand
- 12: Dampfkammer
- 13: Düsenkasten
- 14: Gehäuse der Schleuse
- 15: Luftkammer
- 16: Absaugkammer
- 17: Dampfzuleitung
- 18: Dampfzuleitung
- 19: Wärmetauscher
- 20: Luftleitung
- 21: Ventilator
- 22: Absaugleitung
- 23: Düsenkasten
- 24: Düsenkasten
- 25: Zwischenwand
- 26: Zwischenwand
- 27: Bodenblech
- 28: Bodenblech
- 29: Bodenblech
- 30: Öffnung
- 31: Öffnung
- 32: Öffnung
- 33: Schlitzdüse
- 34: Schlitzdüse
- 35: Seitenblech
- 36: Seitenblech
- 37: Leitblech

## Patentansprüche

1. Verfahren zum Wärmebehandeln einer durchlaufenden Warenbahn durch Aufblasen von Dampf in einer Vorrichtung mit einem dampfdichten Gehäuse,
bei dem die Warenbahn mittels einer Transportvorrichtung durch einen Einlaufschlitz in das Gehäuse, durch das Gehäuse hindurch und durch einen Auslaufschlitz hinaus gefördert wird,
bei dem in mindestens einem Dampffeld der Vorrichtung Dampf im Umluftverfahren geführt und
durch Düsenöffnungen von Düsenkästen auf die Warenbahn aufgeblasen wird,
wobei im Gehäuse ein Überdruck aufrecht erhalten wird, und bei dem zumindest am **Einlaufschlitz Gas abgesaugt wird,**
**dadurch gekennzeichnet, daß**
in einer Schleuse vor dem Einlaufschlitz (2) des Gehäuses (1) zunächst Dampf auf die Warenbahn (4) aufgeblasen wird und anschließend hinter dem Aufblasen von Dampf Gas abgesaugt wird.

2. Verfahren zum Wärmebehandeln einer durchlaufenden Warenbahn durch Aufblasen von Dampf nach Anspruch 1, **dadurch gekennzeichnet, daß** der Dampf in der Schleuse mit einer Dampfgeschwindigkeit von 20 bis 40 m/s auf die Warenbahn (4) aufgeblasen wird.

3. Verfahren zum Wärmebehandeln einer durchlaufenden Warenbahn durch Aufblasen von Dampf nach Anspruch 1 oder 2, **dadurch gekennzeichnet, daß** die Warenbahn in einer im wesentlichen horizontalen Ebene durch den Einlaufschlitz (2), das Gehäuse (1) und den Auslaufschlitz gefördert wird.

4. Verfahren zum Wärmebehandeln einer durchlaufenden Warenbahn durch Aufblasen von Dampf nach einem der Ansprüche 1 bis 3, wobei ein Teil des Dampfes nach Kontakt mit der Warenbahn (4) als Abdampf aus den Dampffeldern abgezogen wird, **dadurch gekennzeichnet, daß** der in der Schleuse zugeführte Dampf ein Teilstrom des Abdampfes ist.

5. Verfahren zum Wärmebehandeln einer durchlaufenden Warenbahn durch Aufblasen von Dampf nach Anspruch 4, **dadurch gekennzeichnet, daß** der in der Schleuse zugeführte Abdampf aus dem vorderen Bereich der Vorrichtung abgezogen wird.

6. Verfahren zum Wärmebehandeln einer durchlaufenden Warenbahn durch Aufblasen von Dampf nach einem der Ansprüche 1 bis 5, **dadurch gekennzeichnet, daß** in der Schleuse vor dem Einlaufschlitz (2) des Gehäuses (1) vor dem Aufblasen von Dampf erwärmte Luft auf die Warenbahn (4) aufgeblasen wird.

7. Verfahren zum Wärmebehandeln einer durchlaufenden Warenbahn durch Aufblasen von Dampf nach einem der Ansprüche 1 bis 6, **dadurch gekennzeichnet, daß** in der Schleuse vor dem Einlaufschlitz (2) des Gehäuses (1) vor dem Aufblasen von Dampf und hinter dem Aufblasen von Dampf Gas abgesaugt wird.

8. Verfahren zum Wärmebehandeln einer durchlaufenden Warenbahn durch Aufblasen von Dampf nach einem der Ansprüche 1 bis 7, **dadurch gekennzeichnet, daß** in der Schleuse zunächst erwärmte Luft, anschließend Dampf zugeführt und schließlich Dampf und ggf. Luft abgesaugt wird.

9. Vorrichtung zum Wärmebehandeln einer durchlaufenden Warenbahn durch Aufblasen von Dampf,
mit einem dampfdichten Gehäuse mit einem Einlauf- und einem Auslaufschlitz,
**mit zumindest einer Saugvorrichtung am Einlaufschlitz,** mit einer Transportvorrichtung für die Warenbahn,
mit mindestens einem Dampffeld,
mit einer Vorrichtung zum Führen von Dampf im Umluftverfahren und
mit Düsenkästen mit auf die Warenbahn zielenden Düsenöffnungen
**dadurch gekennzeichnet, daß**
vor dem Einlaufschlitz (2) eine Schleuse angeordnet ist mit mindestens einer Dampfkammer (12) mit Düsenkästen (13), an die eine Dampfzuleitung (17) angeschlossen ist, und mit **mindestens einer Absaugkammer (16) hinter der Dampfkammer (12)**.

10. Vorrichtung zum Wärmebehandeln einer durchlaufenden Warenbahn durch Aufblasen von Dampf nach Anspruch 9, **dadurch gekennzeichnet, daß** die Transportvorrichtung im Innern des Gehäuses (1) im Bereich des Einlaufschlitzes (2) und im Bereich des Auslaufschlitzes eine für die Warenbahn (4) im wesentlichen horizontale Transportebene bildet.

11. Vorrichtung zum Wärmebehandeln einer durchlaufenden Warenbahn durch Aufblasen von Dampf nach Anspruch 9 oder 10, wobei die Dampffelder mit Dampfableitungen versehen sind, **dadurch gekennzeichnet, daß** die Dampfzuleitung (17) zur Schleuse mit einer der Dampfableitungen (8) verbunden ist.

12. Vorrichtung zum Wärmebehandeln einer durchlaufenden Warenbahn durch Aufblasen von Dampf nach Anspruch 11, **dadurch gekennzeichnet, daß** die Dampfzuleitung (17) zur Schleuse mit einer mit dem vorderen Bereich der Vorrichtung verbundenen Dampfableitung (8) verbunden ist.

13. Vorrichtung zum Wärmebehandeln einer durchlaufenden Warenbahn durch Aufblasen von Dampf nach einem der Ansprüche 9 bis 12, **dadurch gekennzeichnet, daß** die Schleuse eine der Dampfkammer (12) vorgelagerte Luftkammer (15) mit Düsenkästen (23), an die eine Luftzuleitung (21) angeschlossen ist, aufweist.

14. Vorrichtung zum Wärmebehandeln einer durchlaufenden Warenbahn durch Aufblasen von Dampf nach einem der Ansprüche 10 bis 13, **dadurch gekennzeichnet, daß** die Schleuse Absaugkammern (16), die vor der Dampfkammer (12) und hinter der Dampfkammer (12) angeordnet sind, aufweist.

15. Vorrichtung zum Wärmebehandeln einer durchlaufenden Warenbahn durch Aufblasen von Dampf nach einem der Ansprüche 10 bis 14, **dadurch gekennzeichnet, daß** die Schleuse in Transportrichtung hintereinander angeordnet eine Luftkammer (15), eine Dampfkammer (13) und eine Absaugkammer (16) aufweist.

16. Vorrichtung zum Wärmebehandeln einer durchlaufenden Warenbahn durch Aufblasen von Dampf nach einem der Ansprüche 10 bis 15, **dadurch gekennzeichnet, daß** die Düsenkästen (23, 13) einer oder mehreren der Kammern der Schleuse Schlitzdüsen (33, 34) aufweisen.

## Claims

1. Process for the heat treatment of a running web by blowing with vapour in an apparatus having a vapour-tight housing,
wherein the web is conveyed by means of a conveying apparatus through an inlet slot into the housing, through the housing and through an outlet slot,
wherein in at least one vapour section of the apparatus vapour is conducted in the air circulation process and
is blown through nozzle orifices of nozzle chests onto the web, with a positive pressure being maintained in the housing and in which gas is sucked off at least at the inlet slot,
**characterised in that** in a sluice in front of the inlet slot (2) of the housing (1) vapour is first blown onto the web (4) and gas is then sucked off behind the blowing of vapour.

2. Process for the heat treatment of a running web by blowing with vapour as claimed in Claim 1, **characterised in that** the vapour in the sluice is blown onto the web (4) at a vapour speed of 20 to 40 m/s.

3. Process for the heat treatment of a running web by blowing with vapour as claimed in Claim 1 or 2, **characterised in that** the web is conveyed in a substantially horizontal plane through the inlet slot (2), the housing (1) and the outlet slot.

4. Process for the heat treatment of a running web by blowing with vapour as claimed in any one of Claims 1 to 3, wherein part of the vapour is extracted as exhaust vapour from the vapour sections following contact with the web (4), **characterised in that** the vapour supplied in the sluice is a partial flow of the exhaust vapour.

5. Process for the heat treatment of a running web by blowing with vapour as claimed in Claim 4, **characterised in that** the exhaust vapour supplied in the sluice is extracted from the front area of the apparatus.

6. Process for the heat treatment of a running web by blowing with vapour as claimed in any one of Claims 1 to 5, **characterised in that** in the sluice in front of the inlet slot (2) of the housing (1) before the blowing with vapour heated air is blown onto the web (4).

7. Process for the heat treatment of a running web by blowing with vapour as claimed in any one of Claims 1 to 6, **characterised in that** in the sluice in front of the inlet slot (2) of the housing (1) before the blowing with vapour and behind the blowing with vapour gas is sucked off.

8. Process for the heat treatment of a running web by blowing with vapour as claimed in any one of Claims 1 to 7, **characterised in that** in the sluice first heated air, then vapour is supplied and, finally, vapour and, possibly, air is sucked off.

9. Apparatus for the heat treatment of a running web by blowing with vapour, having a vapour-tight housing with an inlet and an outlet slot, with at least one suction apparatus at the inlet slot, with a conveying apparatus for the web, with at least one vapour section, with a device for conducting vapour in the air circulation process and with nozzle chests with nozzle openings directed at the web, **characterised in that** in front of the inlet slot (2) a sluice is arranged having at least one vapour compartment (12) with nozzle chests (13), to which a vapour inlet pipe (17) is connected, and having at least one suction compartment (16) behind the vapour compartment (12).

10. Apparatus for the heat treatment of a running web by blowing with vapour as claimed in Claim 9, **characterised in that** the conveying apparatus inside the housing (1) in the area of the inlet slot (2) and in the area of the outlet slot forms a substantially horizontal conveying plane for the web (4).

11. Apparatus for the heat treatment of a running web by blowing with vapour as claimed in Claim 9 or 10, with the vapour sections being provided with vapour discharge pipes, **characterised in that** the vapour inlet pipe (17) to the sluice is connected to one of the vapour discharge pipes (8).

12. Apparatus for the heat treatment of a running web by blowing with vapour as claimed in Claim 11, **characterised in that** the vapour inlet pipe (17) to the sluice is connected to a vapour discharge pipe (8) connected to the front area of the apparatus.

13. Apparatus for the heat treatment of a running web by blowing with vapour as claimed in any one of Claims 9 to 12, **characterised in that** the sluice has an air compartment (15) with nozzle chests (23), which is located upstream from the vapour compartment (12) and to which an air inlet pipe (21) is connected.

14. Apparatus for the heat treatment of a running web by blowing with vapour as claimed in any one of Claims 10 to 13, **characterised in that** the sluice has suction compartments (16) which are arranged in front of the vapour compartment (12) and behind the vapour compartment (12).

15. Apparatus for the heat treatment of a running web by blowing with vapour as claimed in any one of Claims 10 to 14, **characterised in that** the sluice has an air compartment (15), a vapour compartment (13) and a suction compartment (16) arranged behind one another in the conveying direction.

16. Apparatus for the heat treatment of a running web by blowing with vapour as claimed in any one of Claims 10 to 15, **characterised in that** the nozzle chests (23, 13) of one or more of the chambers of the sluice have slot nozzles (33, 34).

## Revendications

1. Procédé de traitement thermique d'une bande en déplacement continu par insufflation de vapeur dans un dispositif comprenant une enveloppe étanche à la vapeur,
dans lequel on fait entrer la bande au moyen d'un dispositif de transport dans l'enveloppe par une fente d'entrée, on la fait passer dans l'enveloppe et on l'a fait sortir par une fente de sortie;
dans lequel on envoie dans un procédé à circulation d'air de la vapeur dans au moins un champ de vapeur du dispositif, et
on l'insuffle par des ouvertures de buses de caissons à buses sur la bande,
en maintenant une surpression dans l'enveloppe et dans lequel on aspire du gaz au moins à la fente d'entrée,
**caractérisé en ce que**
on insuffle dans un sas avant la fente (2) d'entrée de l'enveloppe (1), d'abord de la vapeur sur la bande (4), et on aspire ensuite du gaz derrière l'insufflation de vapeur.

2. Procédé de traitement thermique d'une bande en déplacement continu par insufflation de vapeur suivant la revendication 1, **caractérisé en ce que** l'on insuffle la vapeur sur la bande (4) dans le sas à une vitesse de la vapeur de 20 à 40 m/s.

3. Procédé de traitement thermique d'une bande en déplacement continu par insufflation de vapeur suivant la revendication 1 ou 2, **caractérisé en ce que** l'on transporte la bande dans un plan sensiblement horizontal dans la fente (2) d'entrée, dans l'enveloppe. (1) et dans la fente de sortie.

4. Procédé de traitement thermique d'une bande en déplacement continu par insufflation de vapeur suivant l'une des revendications 1 à 3, dans lequel on soutire des champs de vapeur en tant que vapeur perdue une partie de la vapeur après contact avec la bande (4), **caractérisé en ce que** la vapeur envoyée dans le sas est un courant partiel de la vapeur perdue.

5. Procédé de traitement thermique d'une bande en déplacement continu par insufflation de vapeur suivant la revendication 4, **caractérisé en ce que** l'on soutire de la partie avant du dispositif la vapeur perdue envoyée dans le sas.

6. Procédé de traitement thermique d'une bande en déplacement continu par insufflation de vapeur suivant l'une des revendications 1 à 5, **caractérisé en ce que** l'on insuffle dans le sas, avant la fente (2) d'entrée de l'enveloppe (1), et avant l'insufflation de vapeur, de l'air sur la bande (4).

7. Procédé de traitement thermique d'une bande en déplacement continu par insufflation de vapeur suivant l'une des revendications 1 à 6, **caractérisé en ce que** l'on aspire du gaz dans le sas avant la fente (2) d'entrée de l'enveloppe (1), avant l'insufflation de vapeur et après l'insufflation de vapeur.

8. Procédé de traitement thermique d'une bande en déplacement continu par insufflation de vapeur suivant l'une des revendications 1 à 7, **caractérisé en ce que** l'on envoie dans le sas d'abord de l'air chauffé, ensuite de la vapeur et finalement on aspire de la vapeur et le cas échéant de l'air.

9. Dispositif de traitement thermique d'une bande en déplacement continu par insufflation de vapeur,
comprenant une enveloppe étanche à la vapeur ayant une fente d'entrée et une fente de sortie,
comprenant au moins un dispositif d'aspiration à la fente d'entrée,
comprenant un dispositif de transport de la bande,
comprenant au moins un champ de vapeur,
comprenant un dispositif pour faire passer de la vapeur suivant un procédé à circulation d'air, et
comprenant des caissons à buses ayant des ouvertures de buses dirigées sur la bande,
**caractérisé en ce que**
il est disposé avant la fente (2) d'entrée un sas ayant au moins une chambre (12) pour de la vapeur avec des caissons (13) à buses, à laquelle est raccordé un conduit (17) d'apport de vapeur et au moins une chambre (16) d'aspiration derrière la chambre (12) pour de la vapeur.

10. Dispositif de traitement thermique d'une bande en déplacement continu par insufflation de vapeur suivant la revendication 9, **caractérisé en ce que** le dispositif de transport forme à l'intérieur de l'enveloppe (1) dans la zone de la fente (2) d'entrée et dans la zone de la fente de sortie un plan de transport sensiblement horizontal de la bande (4).

11. Dispositif de traitement thermique d'une bande en déplacement continu par insufflation de vapeur suivant la revendication 9 ou 10, dans lequel les champs de vapeur sont munis de conduits d'évacuation de vapeur, **caractérisé en ce que** le conduit (17) d'apport de vapeur au sas communique avec l'un des conduits (8) d'évacuation de vapeur.

12. Dispositif de traitement thermique d'une bande en déplacement continu par insufflation de vapeur suivant la revendication 11, **caractérisé en ce que** le conduit (17) d'apport de vapeur au sas communique avec le conduit (8) d'évacuation de vapeur communiquant avec la partie avant du dispositif.

13. Dispositif de traitement thermique d'une bande en déplacement continu par insufflation de vapeur suivant l'une des revendications 9 à 12, **caractérisé en ce que** le sas a une chambre (15) pour de l'air, qui est placée en amont de la chambre (12) pour de la vapeur, qui a des caissons (13) à buses et à laquelle est raccordé un conduit (21) d'apport d'air.

14. Dispositif de traitement thermique d'une bande en déplacement continu par insufflation de vapeur suivant l'une des revendications 10 à 13, **caractérisé en ce que** le sas comporte des chambres (16) d'aspiration, qui sont disposées devant la chambre (12) pour de la vapeur et derrière la chambre (12) pour de la vapeur.

15. Dispositif de traitement thermique d'une bande en déplacement continu par insufflation de vapeur suivant des revendications 10 à 14, **caractérisé en ce que** le sas a, disposées successivement dans le sens de transport, une chambre (15) pour de l'air, une chambre (13) pour de la vapeur et une chambre (16) d'aspiration.

16. Dispositif de traitement thermique d'une bande en déplacement continu par insufflation de vapeur suivant l'une des revendications 10 à 15, **caractérisé en ce que** les caissons (23, 13) à buses de l'une ou de plusieurs des chambres du sas ont des buses (33, 34) à fente.
